# EUROPÄISCHE PATENTSCHRIFT

(11) **EP 1 157 957 B1**
(45) Veröffentlichungstag und Bekanntmachung des Hinweises auf die Patenterteilung: **01.12.2004**
(21) Anmeldenummer: 01109190.7
(22) Anmeldetag: 12.04.2001
(51) Int. Cl.: B66B 23/12

(54) **Fahrtreppenstufe oder Fahrsteigpalette**
Escalator step or conveyor pallet
Marche d'escalier roulant ou palette de tapis roulant

(30) Priorität: 18.05.2000 DE 20009021 U
(43) Veröffentlichungstag der Anmeldung: 28.11.2001
(73) Patentinhaber: Thyssen Fahrtreppen GmbH, 22113 Hamburg (DE)
(72) Erfinder: Stein, Wolfgang Dr., 24539 Neumünster (DE)
(74) Vertreter: Splanemann Reitzner Baronetzky Westendorp Patentanwälte

(56) Entgegenhaltungen:
- EP-A- 0 816 278

## Beschreibung

Die vorliegende Erfindung betrifft eine Fahrtreppenstufe oder eine Fahrsteigpalette, gemäß dem Oberbegriff von Anspruch 1.

Eine derartige Fahrtreppenstufe oder Fahrsteigpalette ist beispielsweise aus der EP-A2-945 391 bekannt. Diese Fahrtreppenstufe oder Fahrsteigpalette besteht im wesentlichen aus Kunststoff, und zwar aus einem glasfaserverstärkten Kunststoff. Durch geeignete strukturelle Maßnahmen wie die Realisierung einer Gitterstruktur läßt sich die Festigkeit im Verhältnis zum Gewicht der Fahrtreppenstufe gegenüber zuvor bekannten Lösungen deutlich erhöhen. Jedoch ist die Erzeugung einer derartigen Gitterstruktur von der Herstellungsform her recht aufwendig. Sie eignet sich besonders für den Einsatz der Spritzgußtechnik und weniger für die Realisierung einer entsprechenden Druckgußform.

Andererseits liegt es im Bestreben jedes Fahrtreppenherstellers, das Gewicht der Stufen möglichst gering zu halten. Je geringer das Gewicht der Stufen ist, desto weniger Antriebsstrom ist für den Antrieb des umlaufenden Kettenbandes erforderlich. Eine Gewichtserhöhung bedingt stärkere Antriebsketten, einen stärkeren Antriebsmotor, einen erhöhten Leerlaufstrom-Verbrauch, einen höheren Lagerverschleiß, einen stärkeren Verschleiß der Laufschienen für die Fahrtreppenstufe oder Fahrsteigpalette und die Notwendigkeit einer aufwendigeren Führung für den Umlenkbereich. Demgegenüber läßt sich mit einer Gewichtsreduktion von Fahrtreppenstufen und Fahrsteigpaletten gewährleisten, daß auch die Handhabung jeder Stufe für den Monteur vereinfacht und die Gefahr von Bedienungsfehlern und die Unfallgefahr beim Handhaben der Stufen oder Paletten reduziert wird. Bei einer verminderten Gewichtsbelastung durch den Antriebsstrang ist auch die Lagerbelastung vermindert, und auch die Neigung zur Kettenlängung ist reduziert. Damit können die Wartungsintervalle verlängert werden, was erheblich zur Betriebskosteneinsparung beiträgt.

Andererseits lassen sich Stufen aus Kunststoff nicht in allen Anwendungsfällen gleich gut einsetzen. Beispielsweise ist die Lebensdauer von Kunststoffstufen bei starken Temperaturschwankungen begrenzt, so daß im Außenbereich bevorzugt metallische Stufen eingesetzt werden. Für metallische Stufen kommt eine Konstruktion gemäß der EP-0 945 391 aber nicht oder nur in besonderen Ausnahmefällen in Betracht. Die vorstehend genannte Lösung verwendet zur Aussteifung der aus Kunststoff bestehenden Stufe oder Palette ein hohles Metallprofil, das in die Stufe oder Palette aus Kunststoff integriert ist. Kunststoff und Metall weisen andererseits einen unterschiedlichen Wärmeausdehnungskoeffizienten auf, so daß der Betrieb bei wechselnden Temperaturen das Risiko entstehen läßt, daß sich das Metallprofil in der betreffenden Ausnehmung löst, so daß besondere Maßnahmen getroffen werden müssen, daß es nicht sich seitlich verschiebt.

Ferner ist es an sich bekannt geworden, der Trittplatte von Treppenstufen benachbart Einlagen beispielsweise aus Elastomer oder anderen geeigneten, eher elastischen Materialien, vorzusehen, die der Trittschalldämmung dienen sollen. Bei derartigen Lösungen besteht die Gefahr, daß durch die dann auch seitliche Beweglichkeit der Beläge der Fahrtreppenstufe die Stege der Trittplatte mit der Kammplatte am Einstieg oder Ausstieg der Fahrtreppe oder des Fahrsteigs kollidieren. Zu dem ist eine derartige Lösung nicht besonders wetterfest. Bei Halterung der verwendeten Kunststoffmaterialien besteht auch die Gefahr, daß Kunststoffteile herausbröckeln und zu Betriebsstörungen führen.

Daher liegt der Erfindung die Aufgabe zugrunde, eine Fahrtreppenstufe sowie eine Fahrsteigpalette gemäß dem Oberbegriff von Anspruch 1 zu schaffen, die hinsichtlich des Festigkeits/Gewichts-Verhältnisses ohne Einschränkung der Lebensdauer oder Einsetzbarkeit und auch ohne hohe Kosten verbessert ist.

Diese Aufgabe wird erfindungsgemäß durch Anspruch 1 gelöst. Vorteilhafte Weiterbildungen ergeben sich aus den Unteransprüchen.

Erfindungsgemäß besonders günstig ist es, daß der Grundkörper aus Schaummetall eine im Verhältnis zu seinem Gewicht besonders gute Festigkeit aufweist, aber dennoch keine aufwendige Fachwerkstruktur erzeugt werden muß, um den Grundkörper gießen zu können. Vielmehr ist es bevorzugt, das Gießen des Grundkörpers so vorzunehmen, daß in der Schmelze für Gasentwicklung gesorgt wird, die anhält, während die Schmelze erstarrt. Hierzu kann beispielsweise Metallpulver wie Aluminiumpulver und ein gasabspaltendes Treibmittel kompäktiert werden. Durch das Erhitzen mit Aufschäumen entsteht ein Innendruck in der Schmelze, aber auch in den Gasbläschen, und es ist besonders günstig, daß der Innendruck auch während des Abkühlens beibehalten wird, so daß die Gasbläschen auch im abgekühlten Zustand noch zumindest etwas unter Überdruck sind.

Erfindungsgemäß besonders günstig ist es, daß das Schaummetall auch recht druckstabil ist, so daß es besonders gut als Stützkörper gerade auch für sich ändernde Stützlasten geeignet ist. Fahrtreppenstufen und Fahrsteigpaletten sind aber in besonderem Maße wechselnden Stützlasten unterworfen.

Erfindungsgemäß besonders günstig ist es, wenn die Trittfläche und gegebenenfalls auch die Setzstufe der Fahrtreppenstufe schaumfrei gehalten ist. Hierzu kann die Trittplatte selbst als massives Aluminiumstück vorgefertigt sein, und zwar in einer Stärke von beispielsweise 1 bis 5 mm und insbesondere etwa 2 bis 3 mm, und der Schaummetall-Grundkörper kann an diese angegossen sein. Es versteht sich, daß auch beliebige andere Arten der Verbindung zwischen Grundkörper und Trittplatte, auch beispielsweise über eine Zwischenplatte möglich sind. Der Vorteil einer solchen Lösung besteht darin, daß die Eindrückfestigkeit von Massivaluminium mit den Gewichts- und Steifheitsvorteilen von Schaumaluminium kombiniert werden kann.

Überraschend läßt sich mit der erfindungsgemäßen Lösung bei gegenüber einer Massiv-Aluminiumstufe vergrößerter Wandstärke und gleicher Festigkeit eine signifikante Gewichtsverminderung erzielen. Durch die Massivaluminiumauflage in Form der Trittplatte oder zumindest der Zwischenplatte besteht nicht die Gefahr, daß das Schaummetall durch beispielsweise eine Schirmspitze eingedrückt wird.

Erfindungsgemäß besonders günstig ist es, daß die Befestigung des Grundkörpers auf der Trittplatte, die als innige Verbindung ausgebildet ist, in einer Art Sandwich-Bauweise festigkeitserhöhend wird. Dieses Verhalten macht sich insbesondere dann günstig bemerkbar, wenn auch im Bereich der Setzstufe eine Zwischenplatte ausgebildet ist. Die Unterseite der Treppenstufe oder Fahrsteigpalette kann vorteilhaft durch die auf den Antriebsketten mitgeführten Achsen ausgesteift sein, so daß sich insgesamt eine kastenförmige Einfassung für den Grundkörper ergibt.

Es vesteht sich, daß trotz der Verwendung von ausgesprochen steifem Schaummetall die Realisierung von Aussteifungsrippen bevorzugt ist. Derartige Aussteifungssrippen können erfindungsgemäß in einfacher Form ausgebildet sein, so daß auch die Neigung zur Schmutzablagerung in Innenecken entsprechend geringer ist.

In einer weiteren bevorzugten Ausgestaltung ist es vorgesehen, daß ein Belag mit Rippenkontur im Strangpressverfahren hergestellt und auf die Zwischenplatte aufgewalzt wird. Hierdurch ergibt sich eine besonders einfache Herstellung, denn durch Strangpressen läßt sich der Trittflächenbelag in beliebiger Länge kostengünstig erzeugen, wobei es lediglich erforderlich ist, den so erzeugten Leichtmetallstreifen gemäß den Erfordernissen abzulängen, und dann in geeigneter Weise auf der Zwischenplatte zu befestigen. Auch wenn die Befestigung über Aufwalzen bevorzugt ist, versteht es sich, daß beliebige geeignete andere Maßnahmen zur Befestigung auch geeignet sind.

Grundsätzlich könnte auch die Setzstufe in gleicher Weise hergestellt und aufgebracht werden. Hierbei ist die Ausbildung der Bogenform allerdings wesentlich.

Besonders günstig bei der Aufteilung der Herstellung der Fahrtreppenstufe oder Fahrsteigpalette zwischen Strangpressen und Druckguß ist es, daß durch das Strangpressen die Rippenkontur mit guter Präzision und guter Festigkeit hergestellt werden können. Damit entfällt entsprechend auch die aufwendige Erzeugung einer entsprechenden Negativkontur in der Druckgußform. Auch ist die Lebensdauer der Druckgußform auf Grund der geringeren Komplexität etwas vergrößert.

Bei der Herstellung ist es günstig, wenn der Schmelzpunkt der für die Erzeugung des Schaummetalls verwendeten Legierung etwas geringer als der Schmelzpunkt der Trittplatte und gegebenenfalls der Zwischenplatte ist. Hierdurch ist gewährleistet, daß durch das Aufschäumen bei geeigneter Temperaturwahl sich die Trittplatte und/oder die Grundplatte nicht verformt.

Weitere Vorteile, Einzelheiten und Merkmale ergeben sich aus der nachfolgenden Beschreibung eines Ausführungsbeispiels anhand der Zeichnung.

Es zeigt:

Die einzige Figur der Zeichnung eine Seitenansicht einer Fahrtreppenstufe in einer erfindungsgemäßen Ausführungsform.

Die in der Figur dargestellte Fahrtreppenstufe 10 weist in dem dargestellten Ausführungsbeispiel eine Trittplatte 12 und eine Setzstufe 14 auf, die sich in an sich bekannter Weise erstrekken. Die Trittplatte 12 ist ebenso wie die Setzstufe 14 mit Rippen 16 versehen, die sich nach außen/vorne erstrecken. An ihrer Unterseite ist eine Oberfläche 18 ausgebildet. Angrenzend an die Oberfläche 18 erstreckt sich ein erfindungsgemäßer Grundkörper 20 aus Schaummetall. Erfindungsgemäß wird hierfür eine Aluminium/Magnesiumlegierung verwendet, die pulvermetallurgisch hergestellt ist, und zwar durch Verwenden eines kompaktierten Gemischs aus Metallpulver und gasabspaltendem Treibmittel.

Der Grundkörper 20 erstreckt sich in einer Wandstärke 22 von 10mm, wobei es sich versteht, daß die Wandstärke in weiten Bereichen an die Erfordernisse anpaßbar ist.

Als Teil des Grundkörpers sind ferner Rippen 24 als Stützstruktur in an sich bekannter Weise ausgebildet. Die Rippen 24 erstrecken sich in recht großen Abständen über die Erstreckung der Fahrtreppenstufe.

Der Unterseite des im wesentlichen dreiecksförmigen Grundkörpers 20 benachbart sind Befestigungsaugen 26 und 28 ausgebildet, die je nach Anwendungsfall auch mit Vollmetall verstärkt sein können. Bevorzugt sind hier die Außenringe von eher breiten Lagern mit eingeschäumt. Durch die Augen 26 und 28 erstrecken sich in an sich bekannter Weise Achsen 30 und 32, die mit den beiden Antriebsketten der Fahrtreppe verbunden sind. Die Wandstärke im Bereich des Auges 28 ist für den Grundkörper 20 aus Schaummetall so gewählt, daß der Grundkörper dort bis zur Achse 32 reicht und insofern eine Abstützung über die gesamte Länge der Fahrtreppenstufe gewährleistet.

Es versteht sich, daß erfindungsgemäß eine beliebige geeignete Anpassung an konstruktive Besonderheiten möglich ist. So kann beispielsweise der Bereich der Setzstufe 14 ohne Vollmaterial ausgestaltet sein. Dieser Bereich ist weniger belastet, und durch die Anlage des Metallschaums an der Gießform entsteht eine geschlossene Oberfläche. Insofern kann das Aufschäumen auf eine Trittplatte oder Zwischenplatte auch nur in Teilbereichen vorgenommen sein, insbesondere in stark belasteten Teilbereichen.

## Patentansprüche

1. Fahrtreppenstufe oder Fahrsteigpalette, mit einem Grundkörper, auf dem eine Trittplatte befestigt ist, **dadurch gekennzeichnet, daß** der Grundkörper (20) aus Schaummetall auf einer Oberfläche (18) aufgeschäumt ist, die entweder Teil der Trittplatte (12) ist oder auf dieser befestigt ist.

2. Fahrtreppenstufe oder Fahrsteigpalette nach Anspruch 1, **dadurch gekennzeichnet, daß** die Oberfläche (18) metallisch ist.

3. Fahrtreppenstufe oder Fahrsteigpalette nach einem der vorhergehenden Ansprüche, **dadurch gekennzeichnet, daß** die Oberfläche (18) Teil einer Zwischenplatte ist, auf der Beläge mit Rippenkontur aufgebracht sind, insbesondere aufgewalzt sind.

4. Fahrtreppenstufe oder Fahrsteigpalette nach Anspruch 3, **dadurch gekennzeichnet, daß** die aufgebrachten Beläge im Strangpreßverfahren hergestellt sind.

5. Fahrtreppenstufe oder Fahrsteigpalette, **dadurch gekennzeichnet, daß** der aus Schaummetall bestehende Grundkörper (20) unmittelbar auf der Oberfläche (18) aufgeschäumt ist und insbesondere die mit der Oberfläche (18) versehene Dritt- oder Zwischenplatte in die Schäumform für den Grundkörper (20) eingebracht ist.

6. Fahrtreppenstufe oder Fahrsteigpalette nach einem der vorhergehenden Ansprüche, **dadurch gekennzeichnet, daß** die Oberfläche (18) Vorsprünge und/oder Vertiefungen aufweist, mit welchen der Schaumkörper verankerbar ist.

7. Fahrtreppenstufe oder Fahrsteigpalette nach einem der vorhergehenden Ansprüche, **dadurch gekennzeichnet, daß** die Tritt- oder Zwischenplatte (12) aus einem ähnlichen, insbesondere aus dem gleichen Metall besteht wie der Grundkörper (20).

8. Fahrtreppenstufe oder Fahrsteigpalette nach einem der vorhergehenden Ansprüche, **dadurch gekennzeichnet, daß** die Oberfläche (18) aufgerauht ist und insbesondere mit einem Ätzmittel behandelt ist.

9. Fahrtreppenstufe oder Fahrsteigpalette nach einem der vorhergehenden Ansprüche, **dadurch gekennzeichnet, daß** das Schaummetall unterschiedliche Dichten aufweist und daß die Verteilung der Dichte insbesondere so gewählt ist, daß sie benachbart der Tritt- oder Zwischenplatte (12) hoch und von dieser beabstandet geringer ist.

10. Fahrtreppenstufe oder Fahrsteigpalette nach einem der vorhergehenden Ansprüche, **dadurch gekennzeichnet, daß** Lageraugen (26, 28) für die Lastaufnahme der Fahrtreppenstufe (10) oder Fahrsteigpalette verstärkt ausgebildet sind, insbesondere mit einer ungeschäumten Aluminiumlegierung eingefaßt sind.

## Claims

1. Escalator step or moving pavement pallet, with a base, onto which a footstep plate is attached, **characterized in that** the base (20) is made of foamed metal foamed onto a surface (18), which is either part of the step plate (12) or is attached thereon.

2. Escalator step or moving pavement pallet according to claim 1, **characterized in that** the surface (18) is metallic.

3. Escalator step or moving pavement pallet according to one of the preceding claims, **characterized in that** the surface (18) is part of an intermediate plate, onto which covering layers with a rib outline are applied, preferably rolled on.

4. Escalator step or moving pavement pallet according to claim 3, **characterized in that** the applied covering layers are manufactured in an extrusion process.

5. Escalator step or moving pavement pallet, **characterized in that** the base (20) made of foamed metal is foamed directly onto the surface (18) and preferably the third or intermediate plate with the surface (18) is introduced into the foaming mould for the base (20).

6. Escalator step or moving pavement pallet according to one of the preceding claims, **characterized in that** the surface (18) comprises projections and/or recesses, with which the foam body can be anchored.

7. Escalator step or moving pavement pallet according to one of the preceding claims, **characterized in that** the step or intermediate plate (12) is made of a similar, preferably the same metal as the base (20).

8. Escalator step or moving pavement pallet according to one of the preceding claims, **characterized in that** the surface (18) is roughened and is preferably treated with an etching agent.

9. Escalator step or moving pavement pallet according to one of the preceding claims, **characterized in that** the foamed metal has different densities and that the distribution of density is preferably selected so that it is high adjacent to the step or intermediate plate (12) and is lower at a distance from the latter.

10. Escalator step or moving pavement pallet according to one of the preceding claims, **characterized in that** bearing centres (26, 28) are configured reinforced for the load accommodation of the escalator step (10) or moving pavement pallet, preferably set in an unfoamed aluminium alloy.

## Revendications

1. Marche d'escalier roulant ou palette de trottoir roulant ayant une base, sur laquelle une plaque de marchepied est attachée, **caractérisée en ce que** la base (20) se compose de métal moussé qui est moussé sur une surface (18) qui ou fait partie de la plaque de marchepied (12), ou est attachée à celle-ci.

2. Marche d'escalier roulant ou palette de trottoir roulant selon la revendication 1, **caractérisée en ce que** la surface (18) est métallique.

3. Marche d'escalier roulant ou palette de trottoir roulant selon l'une des revendications précédentes, **caractérisée en ce que** la surface (18) fait partie d'une plaque intermédiaire, sur laquelle des revêtements ayant un contour crénelé est appliqué, de préférence par laminage.

4. Marche d'escalier roulant ou palette de trottoir roulant selon la revendication 3 **caractérisée en ce que** les revêtements appliqués sont fabriqués pendant une procédure d'extrusion.

5. Marche d'escalier roulant ou palette de trottoir roulant, **caractérisée en ce que** la base (20) composée de métal moussé soit moussée directement sur la surface (18) et de préférence la plaque tierce ou intermédiaire pourvue de la surface (18) soit introduite dans le moule de moussage pour la base (20).

6. Marche d'escalier roulant ou palette de trottoir roulant selon l'une des revendications précédentes, **caractérisée en ce que** la surface (18) présente des parties en saillie et/ou des enfoncements, avec lesquelles le corps de mousse peut être haubané.

7. Marche d'escalier roulant ou palette de trottoir roulant selon l'une des revendications précédentes, **caractérisée en ce que** la plaque de marchepied ou intermédiaire (12) se compose d'un métal similaire, de préférence du même métal que la base (20).

8. Marche d'escalier roulant ou palette de trottoir roulant selon l'une des revendications précédentes, **caractérisée en ce que** la surface (18) est rendue rugueuse et traitée de préférence avec un réactif d'attaque.

9. Marche d'escalier roulant ou palette de trottoir roulant selon l'une des revendications précédentes, **caractérisée en ce que** le métal moussé présente des densités différentes et que la distribution de densité soit choisie de préférence de telle façon qu'elle soit élevée avoisinant la plaque de marchepied ou intermédiaire (12) et plus faible à une distance de celle-ci.

10. Marche d'escalier roulant ou palette de trottoir roulant selon l'une des revendications précédentes, **caractérisée en ce que** les yeux de palier (26, 28) pour absorber la charge de la marche d'escalier roulant (10) ou palette de trottoir roulant ont étés configurés renforcés, entourés de préférence par un alliage d'aluminium non moussé.
